# EUROPÄISCHE PATENTSCHRIFT

(11) **EP 0 789 815 B1**
(45) Veröffentlichungstag und Bekanntmachung des Hinweises auf die Patenterteilung: **10.03.1999**
(21) Anmeldenummer: 95929813.4
(22) Anmeldetag: 08.08.1995
(51) Int. Cl.: F04D 19/04, F04D 17/16, F04D 25/08

(54) **REIBUNGSVAKUUMPUMPE MIT KÜHLUNG**
FRICTION-TYPE VACUUM PUMP WITH COOLING SYSTEM
POMPE A VIDE A FRICTION POURVUE D'UN SYSTEME DE REFROIDISSEMENT

(30) Priorität: 31.10.1994 DE 4438812
(43) Veröffentlichungstag der Anmeldung: 20.08.1997
(73) Patentinhaber: LEYBOLD AKTIENGESELLSCHAFT, 50968 Köln (DE)
(72) Erfinder: VON SCHULZ-HAUSMANN, Friedrich, D-53229 Bonn (DE); WALTER, Wilhelm, D-50269 Kerpen (DE); ENGLÄNDER, Heinrich, D-52441 Linnich (DE)
(74) Vertreter: Leineweber, Jürgen, Dipl.-Phys.
(86) Internationale Anmeldenummer: EP9503140
(87) Internationale Veröffentlichungsnummer: WO9613667

(56) Entgegenhaltungen:
- EP-A- 0 477 924
- CH-A- 291 846
- DE-C- 605 902
- FR-A- 2 629 877
- PATENT ABSTRACTS OF JAPAN vol. 14, no. 29 (M-922) 19. Januar 1990 & JP,A,01 267 392 (HITACHI) 25. Oktober 1989

## Beschreibung

Die Erfindung bezieht sich auf eine einflutige Reibungsvakuumpumpe mit einem Gehäuse, in dem axial hintereinander ein Einlass, die pumpaktiven Flächen sowie ein Antriebsmotor angeordnet sind und in dem ein Lüfter integriert ist.

Aus der EP-A-477 924 und der JP-A-12 67 392 sind Reibungsvakuumpumpen dieser Art bekannt. Die Anordnung ist so getroffen, dass der Lüfter gemeinsam mit dem Einlass, den pumpaktiven Flächen und dem Antriebsmotor axial angeordnet ist, und zwar auf der Auslassseite der Pumpe. Dadurch ergibt sich eine Pumpe mit relativ großer axialer Baulänge. Außerdem werden insbesondere die Lagerungen des rotierenden Systems, welche sich üblicherweise auf beiden Seiten des Antriebsmotors befinden und bei einer Fett- oder Ölschmierung besonders temperaturempfindlich sind, nicht gleichmäßig gekühlt, da gerade das rotorseitige Lager, das durch die Kompressionswärme gefährdet ist, einen relativ großen Abstand vom Lüfter hat und im 'Windschatten' des Antriebsmotors liegt. Für Magnetlager, wie sie in der JP-A-12 67 392 offenbart sind, gilt das ebenfalls. Sie sind bei der Reibungspumpe nach dieser Schrift mit einer zusätzlichen Wasserkühlung ausgerüstet.

Der vorliegenden Erfindung liegt die Aufgabe zugrunde, eine Reibungsvakuumpumpe der eingangs erwähnten Art mit einer verbesserten Luftkühlung auszurüsten.

Erfindungsgemäß wird diese Aufgabe durch die kennzeichnenden Merkmale des Patentanspruchs 1 gelöst. Dadurch, dass sich der Lüfter axial seitlich vom Antriebsmotor befindet, bestehen die beschriebenen Nachteile nicht mehr. Die Kühlwirkung ist gleichmäßiger. Das rotorseitige, durch entstehende Kompressionswärme besonders gefährdete Lager erfährt eine ausreichende Kühlung.

Zweckmäßig wird der eingebaute Lüfter derart betrieben, dass er von einem Temperaturfühler gesteuert wird. Die Pumpe ist dann ständig vor einer unerwünschten Temperaturerhöhung geschützt.

Sind in der Gehäusewandung der Pumpe Einlassöffnungen für die kalte Zuluft und Auslassöffnungen für die warme Abluft vorgesehen, dann lässt sich durch geschickte Strömungszuführung eine Kaminwirkung erzielen, die die Wandung von innen und außen umströmt und damit eine natürliche Zwangslüftung erzeugt. Diese kühlt zusätzlich und effektiver als die ohnehin vorhandene freie Konvektion an der Außenseite der Wandung. Die Luftführung ist so gewählt, dass die Kühlwirkung unabhängig von der Lage der Pumpe ist. Aufgrund einer konischen Gehäusegestaltung wird erreicht, daß der Luftstrom auch bei in einer Anlage eingebauten Pumpe durch angrenzende Teile nicht behindert ist. Außerdem steht im Antriebsbereich ausreichend Platz zur Verfügung, um alle notwendigen Bauteile, unter anderem den Lüfter, im Gehäuse bei axial kurzer Bauweise unterbringen zu können.

Weitere Vorteile und Einzelheiten der Erfindung sollen anhand in den Figuren 1 bis 6 dargestellten Ausführungsbeispielen erläutert werden.

Bei allen in den Figuren 1 bis 6 dargestellten Ausführungsbeispielen sind die Pumpe selbst mit 1, ihr Einlaß mit 2 und ihr Auslaß mit 3 bezeichnet. Das Gehäuse der Pumpe 1 umfaßt die beiden Abschnitte 4 und 5.

Der Gehäuseabschnitt 4 umgibt den Stator 6 und den Rotor 7 der Reibungspumpe. Die Figuren 1 und 4 zeigen, daß Bestandteile der Reibungspumpe Turbomolekularpumpenstufen 8 und Siegbahnpumpenstufen 9 sind.

Der Gehäuseabschnitt 5 umgibt den Antriebsmotor 11, dessen Stator mit 12 und dessen Rotor mit 13 bezeichnet ist. Der Gehäuseabschnitt 5 ist Bestandteil eines Chassis' 14 mit dem Innenraum 15, in dem sich der Antriebsmotor 11 und weitere Bauteile befinden. Im übrigen ist das Chassis 14 Träger aller weiteren Bauteile der Pumpe 1. Auf der dem Einlaß 2 gegenüberliegenden Stirnseite ist der Innenraum 15 mit der Scheibe 16 abgedeckt.

Im Chassis 14 ist auch die den Rotor 7 tragende Welle 17 gelagert, und zwar derart, daß sich der Rotor 13 des Antriebsmotors 11 zwischen ihren Lagern 18 und 19 befindet. Der Rotor 13 befindet sich innerhalb eines Raumes 20, der vom Chassis 14 und von einem Spaltrohr 21 gebildet wird. Dieser Raum 20 ist nach außen gasdicht. Dadurch läuft der Rotor 13 des Antriebsmotors 11 im Vakuum, während sich der Motorstator 12 außerhalb des Vakuums befindet. Damit ist keine gasdichte Durchführung erforderlich.

Innerhalb des Raumes 20 befindet sich auch die Feder 22, die der Erzeugung der Lageranstellkräfte dient. Sie ist der antriebsseitigen Stirnseite der Welle 17 zugeordnet und als konische Spiralfeder ausgebildet. Im Vergleich zu den sonst in diesem Bereich verwendeten Tellerfedern hat eine konisch gestaltete Spiralfeder eine wesentlich flachere Kennlinie, so daß eine von Toleranzen unabhängige, im wesentlichen gleichbleibende Anstellkraft sichergestellt ist. Gegenüber zylindrischen Spiralfedern hat eine konisch gestaltete Spiralfeder den Vorteil, daß ihre axiale Länge kleiner ist.

Das Äußere der gesamten Pumpe 1 ist im wesentlichen konisch gestaltet. Der Querschnitt ihres Gehäuses bzw. ihrer Gehäuseabschnitte 4, 5 erweitert sich vom Einlaß 2 zur Antriebsseite hin. Diese Maßnahme erlaubt eine axial kurze Bauweise, da auf der Antriebsseite ausreichend Platz zur Verfügung steht, um mehrere der dort angeordneten Bauteile nebeneinander anordnen zu können.

Unter anderem befindet sich im Innenraum 15 des Chassis' 14 ein Lüfter 23. Er ist seitlich neben dem Antriebsmotor 11 angeordnet und kann entweder dauernd in Betrieb sein oder von einem nicht dargestellten Temperaturfühler gesteuert werden. Eine ausreichende Kühlung der Pumpe, insbesondere ihres Antriebsmotors 11, ist dadurch sichergestellt.

Schließlich sind alle in den Figuren 1 bis 6 dargestellten Ausführungsbeispiele mit einer ebenen Anschlußfläche 24 ausgerüstet. Sie ist das Ergebnis des Schnittes einer Ebene mit dem Gehäuseabschnitt 5. Auf der Anschlußfläche 24 sind alle Bedienungselemente (Vorvakuumanschluß 3, Stecker 25 für den Frequenzwandler, Belüftungsanschluß 26) konzentriert und dadurch in jeder Lage der Pumpe zugänglich und leicht zu handhaben.

Bei den Ausführungsbeispielen nach den Figuren 1 bis 3 erstreckt sich die die Anschlußfläche 24 erzeugende Ebene parallel zur Welle 17 der Pumpe 1. Auf der der Anschlußfläche 24 gegenüberliegenden Seite des Chassis 5 ist ebenfalls eine ebene Fläche 27 mit einer Öffnung 28 vorgesehen. Diese mit einem Gitter 29 ausgerüstete Öffnung 28 dient als Ansaugöffnung für den daneben angeordneten Lüfter 23. Die angesaugte Kühlluft tritt durch Öffnungen 31 und 32 wieder aus, nachdem sie den Antriebsmotor 11 umströmt hat. Die Öffnungen 31 befinden sich in der den Innenraum 15 des Chassis' 14 abdeckenden Scheibe 16. Die Öffnungen 32 münden in eine Nut 33, die sich zwischen den Gehäuseabschnitten 4 und 5 befindet.

Bei den Ausführungsbeispielen nach den Figuren 4 bis 6 bildet die die Anschlußfläche 24 erzeugende Ebene mit der Welle 17 einen Winkel, und zwar derart, daß die Anschlußfläche 24 im Vergleich zur Anschlußfläche 24 bei dem Ausführungsbeispiel nach den Figuren 1 bis 3 größer ist. Außerdem befinden sich die dem Lüfter 23 zugeordneten Ansaugöffnungen 34 und 35 ebenfalls in der Scheibe 16 bzw. in der Nut 33.

## Patentansprüche

1. Einflutige Reibungsvakuumpumpe (1) mit einem Gehäuse (4, 5), in dem axial hintereinander ein Einlaß (2), die pumpaktiven Flächen (8, 9) sowie ein Antriebsmotor (11) angeordnet sind und in dem ein Lüfter (23) ingetriert ist, dadurch gekennzeichnet, daß der Lüfter (23), in axialer Richtung des Antriebsmotors gesehen, seitlich neben dem Antriebsmotor (11) angeordnet ist und daß die Gehäusewandung mit Luftansaug- und Luftaustrittsöffnungen ausgerüstet ist.

2. Pumpe nach Anspruch 1, dadurch gekennzeichnet, daß ihr Gehäuse (4, 5) zweiteilig ausgebildet ist, daß der Gehäuseabschnitt (4) einen Stator (6) und einen Rotor (7) umgibt und daß der Gehäuseabschnitt (5) den Antriebsmotor (11) umgibt.

3. Pumpe nach Anspruch 2, dadurch gekennzeichnet, daß der Gehäuseabschnitt (5) Bestandteil eines Chassis' (14) mit dem Innenraum (15) ist, in welchem sich der Antriebsmotor (11) befindet, und daß die offene Stirnseite des Innenraums (15) mit einer Scheibe (16) abgedeckt ist.

4. Pumpe nach Anspruch 3, dadurch gekennzeichnet, daß die Scheibe (16) mit Lufteintrittsöffnungen (35) und Luftaustrittsöffnungen (31) ausgerüstet ist.

5. Pumpe nach einem der Ansprüche 1 bis 4, dadurch gekennzeichnet, daß Lufteintrittsöffnungen (34) und Luftaustrittsöffnungen (32) in einer im Gehäuse der Pumpe (1) umlaufenden Nut (33) münden.

6. Pumpe nach Anspruch 1 und 5, dadurch gekennzeichnet, daß sich die Nut (33) zwischen den beiden Gehäuseabschnitten (4, 5) befindet.

7. Pumpe nach einem der Ansprüche 3 bis 5, dadurch gekennzeichnet, daß im Chassis (14) die den Rotor (7) tragende Welle (17) gelagert ist, und zwar derart, daß sich der Rotor (13) des Antriebsmotors (11) zwischen ihren Lagern (18, 19) befindet.

8. Pumpe nach Anspruch 7, dadurch gekennzeichnet, daß das Chassis (14) und ein Spaltrohr (21) einen gasdichten Raum (20) bilden, in welchem sich der Motorstator (12) befindet.

9. Pumpe nach Anspruch 7 oder 8, dadurch gekennzeichnet, daß eine der antriebsseitigen Stirnseite der Welle (17) zugeordnete, konische Spiralfeder (22) der Erzeugung der Lageranstellkräfte dient.

10. Pumpe nach einem der vorhergehenden Ansprüche, dadurch gekennzeichnet, daß ihr Gehäuse derart gestaltet ist, daß es sich im wesentlichen konisch vom Einlaß (2) zur Antriebsseite hin erweitert.

11. Pumpe nach Anspruch 2 und Anspruch 10, dadurch gekennzeichnet, daß der Gehäuseabschnitt (5) mit einer ebenen Anschlußfläche (24) ausgerüstet ist, auf der sich ein Vorvakuumanschluß (3), ein Stecker (25) für einen Frequenzwandler und/oder ein Belüftungsanschluß (26) befinden.

12. Pumpe nach Anspruch 11, dadurch gekennzeichnet, daß sich die Anschlußfläche (24) parallel zur Welle (17) erstreckt.

13. Pumpe nach Anspruch 11, dadurch gekennzeichnet, daß die Anschlußfläche (24) mit der Welle (17) einen Winkel bildet, und zwar derart, daß die Anschlußfläche (24) vergrößert und von mehreren Seiten zugänglich ist.

14. Pumpe nach einem der vorhergehenden Ansprüche, dadurch gekennzeichnet, daß zur Steuerung des im Pumpengehäuse integrierten Lüfters (23) ein Temperaturfühler vorgesehen ist.

## Claims

1. Single-flow friction vacuum pump (1) having a housing (4, 5), in which an inlet (2), the pump-active surfaces (8, 9) as well as a drive motor (11) are disposed axially one behind the other and in which a fan (23) is integrated, characterized in that the fan (23), viewed in axial direction of the drive motor, is disposed laterally next to the drive motor (11) and that the housing wall is equipped with air intake and air outlet openings.

2. Pump according to claim 1, characterized in that its housing (4, 5) is of a two-part construction, that the housing portion (4) surrounds a stator (6) and a rotor (7) and that the housing portion (5) surrounds the drive motor (11).

3. Pump according to claim 2, characterized in that the housing portion (5) is an integral part of a frame (14) having the interior space (15), in which the drive motor (11) is situated, and that the open end of the interior space (15) is covered by a disc (16).

4. Pump according to claim 3, characterized in that the disc (16) is equipped with air inlet openings (35) and air outlet openings (31).

5. Pump according to one of claims 1 to 4, characterized in that air inlet openings (34) and air outlet openings (32) open in a circumferential groove (33) in the housing of the pump (1).

6. Pump according to claim 1 and 5, characterized in that the groove (33) is situated between the two housing portions (4, 5).

7. Pump according to one of claims 3 to 5, characterized in that the shaft (17) carrying the rotor (7) is supported in the frame (14), namely in such a way that the rotor (13) of the drive motor (11) is situated between its bearings (18, 19).

8. Pump according to claim 7, characterized in that the frame (14) and a can (21) form a gas-proof chamber (20), in which the motor stator (12) is situated.

9. Pump according to claim 7 or 8, characterized in that a conical spiral spring (22) associated with the drive end of the shaft (17) is used to generate the bearing adjusting forces.

10. Pump according to one of the preceding claims, characterized in that its housing is fashioned in such a way that it widens substantially conically from the inlet (2) towards the drive end.

11. Pump according to claim 2 and claim 10, characterized in that the housing portion (5) is equipped with a flat connection surface (24), on which a backing pressure connection (3), a connector (25) for a frequency converter and/or a ventilation connection (26) are situated.

12. Pump according to claim 11, characterized in that the connection surface (24) extends parallel to the shaft (17).

13. Pump according to claim 11, characterized in that the connection surface (24) forms an angle with the shaft (17), and indeed in such a way that the connection surface (24) is enlarged and accessible from a plurality of sides.

14. Pump according to one of the preceding claims, characterized in that a temperature detector is provided for controlling the fan (23) integrated in the pump housing.

## Revendications

1. Pompe à vide à friction (1) à un seul flux, comportant un boîtier (4, 5) dans lequel une admission (2), les surfaces de pompage actives (8, 9), ainsi qu'un moteur d'entraînement (11) sont agencés axialement les uns derrière les autres et dans lequel est intégré un ventilateur (23), caractérisée en ce que le ventilateur (23) est agencé latéralement à côté du moteur d'entraînement (11), vu en direction axiale du moteur d'entraînement, et en ce que la paroi du boîtier est équipée d'orifices d'aspiration et de sortie d'air.

2. Pompe selon la revendication 1, caractérisée en ce que son boîtier (4, 5) est réalisé en deux parties, en ce que le tronçon de boîtier (4) entoure un stator (6) et un rotor (7) et en ce que le tronçon de boîtier (5) entoure le moteur d'entraînement (11).

3. Pompe selon la revendication 2, caractérisée en ce que le tronçon de boîtier (5) fait partie d'un châssis (14) dans la chambre intérieure (15) dans laquelle se trouve le moteur d'entraînement (11), et en ce que la face frontale ouverte de la chambre intérieure (15) est recouverte par une plaque (16).

4. Pompe selon la revendication 3, caractérisée en ce que la plaque (16) est équipée d'orifices d'admission d'air (35) et d'orifices de sortie d'air (31).

5. Pompe selon l'une quelconque des revendications 1 à 4, caractérisée en ce que les orifices d'admission d'air (34) et les orifices de sortie d'air (32) débouchent dans une gorge périphérique dans le boîtier de la pompe (1).

6. Pompe selon les revendications 1 et 5, caractérisée en ce que la gorge (33) se trouve entre les deux tronçons de boîtier (4, 5).

7. Pompe selon l'une quelconque des revendications 3 à 5, caractérisée en ce que l'arbre (17) portant le rotor (7) est monté dans le châssis (14), et ceci de telle sorte que le rotor (13) du moteur d'entraînement (11) se trouve entre ses paliers (18, 19).

8. Pompe selon la revendication 7, caractérisée en ce que le châssis (14) et une gaine (21) forment un espace (20) étanche aux gaz dans lequel se trouve le stator (12) du moteur.

9. Pompe selon l'une ou l'autre des revendications 7 et 8, caractérisée en ce que un ressort hélicoïdal (22) conique associé à la face frontale de l'arbre (17), côté entraînement, sert à générer les forces de portée sur les paliers.

10. Pompe selon l'une quelconque des revendications précédentes, caractérisée en ce que son boîtier est réalisé de telle sorte qu'il s'évase de manière sensiblement conique depuis l'admission (2) jusqu'au côté entraînement.

11. Pompe selon la revendication 2 et la revendication 10, caractérisée en ce que le tronçon de boîtier (5) est équipé d'une surface de raccordement (24) plane sur laquelle se trouvent un raccord (3) au vide préliminaire, un connecteur (24) pour un convertisseur de fréquence et/ou un raccord de mise à l'air (26).

12. Pompe selon la revendication 11, caractérisée en ce que la surface de raccordement (24) s'étend parallèlement à l'arbre (17).

13. Pompe selon la revendication 11, caractérisée en ce que la surface de raccordement (24) forme avec l'arbre (17) un angle, et ceci de telle sorte que la surface de raccordement (24) est agrandie et accessible de plusieurs côtés.

14. Pompe selon l'une quelconque des revendications précédentes, caractérisée en ce qu'il est prévu un palpeur de température pour commander le ventilateur (23) intégré au boîtier de la pompe.
